# EUROPÄISCHE PATENTSCHRIFT

(11) **EP 1 825 068 B1**
(45) Veröffentlichungstag und Bekanntmachung des Hinweises auf die Patenterteilung: **10.03.2010**
(21) Anmeldenummer: 05850227.9
(22) Anmeldetag: 02.12.2005
(51) Int. Cl.: E02D 5/08

(54) **SPUNDBOHLEN-VERBINDUNGSELEMENT**
CONNECTING ELEMENT FOR SHEET PILES
ELEMENT DE CONNEXION DE PALPLANCHES

(30) Priorität: 02.12.2004 DE 202004018659 U
(43) Veröffentlichungstag der Anmeldung: 29.08.2007
(73) Patentinhaber: PilePro LLC, Rapid City, SD 57701 (US)
(72) Erfinder: WALL, Georg, 81375 München (DE)
(74) Vertreter: Weigel, Matthias
(86) Internationale Anmeldenummer: PCT/EP2005/012885
(87) Internationale Veröffentlichungsnummer: WO 2006/058761

(56) Entgegenhaltungen:
- BE-A- 441 116
- DE-U1- 20 319 175
- US-A1- 2002 102 131

## Beschreibung

Die Erfindung betrifft ein Verbindungselement für Spundbohlen nach dem Oberbegriff des Anspruchs 1.

Derartige Verbindungselemente dienen zum Verbinden von Spundbohlen, aus denen eine Spundwand aufgebaut ist Häufig werden die Verbindungselemente dazu verwendet, die Anschlusselemente der jeweilig letzten Enden der Spundbohlen zweier Spundwände, in einem Winkel zueinander verlaufend miteinander zu verbinden. Beispiele für derartige Verbindungselemente sind der deutschen Patentanmeldung DE-A1-39 07 348 zu entnehmen. Die dort beschriebenen Verbindungselemente dienen zum Anschluss an sogenannte Larssen-Spundbohlen oder Spundbohlen des Knopf-Klauen-Typs.

Beim Niederrammen der Spundbohlen und der Verbindungselemente treten zwischen diesen Bauteilen hohe Zug- und Scherkräfte auf, die gegebenenfalls so groß sein können, dass die Bohlen bzw. Verbindungselemente aus ihrer Verhakung herausspringen. Hierdurch kann die Festigkeit der Spundwand insgesamt geschwächt werden. Ferner ist die Spundwand an diesen Stellen nicht mehr wasserdicht.

Aus der DE 203 19 175 U1 sowie der US 2002/0102131 A1 ist jeweils ein Verbindungselement für Spundbohlen bekannte, das mit einer aus zwei Hakenleisten gebildeten Klauenleiste und einer aus einer Halsleiste und einer Kopfleiste gebildeten Anschlussleiste versehen ist.

Der Erfindung liegt die Aufgabe zugrunde, ein Verbindungselement anzugeben, das für Soundbohlen unterschiedlichster Hersteller verwendbar ist und bei dem trotzdem sichergestellt ist, dass insbesondere die hohen Kräfte beim Niederrammen der Verbindungselemente und der Spundbohlen aufgefangen werden können.

Diese Aufgabe wird erfindungsgemäße durch ein Verbindungselement mit den Merkmalen nach Anspruch 1 gelöst.

Erfindungsgemäß weist das Verbindungselement eine Mittelleiste und zwei von dieser ausgehende Hakenleisten auf, die gemeinsam eine im Querschnitt C-förmige Klauenleiste bilden. Die Enden der Hakenleisten weisen aufeinander zu und begrenzen mit ihren Enden ein offenes Maul. Ferner schneiden sich die verlängerten Mittellinien der Enden der Hakenleisten außerhalb des offenen Maules. Von der Klauenleiste steht zumindest eine Anschlussleiste ab, die eine gerade Halsleiste und eine im Querschnitt ovale Kopfleiste aufweist, wobei die Hauptachse der im Querschnitt ovalen Kopfleiste rechtwinklig zur Längsachse der Halsleiste verläuft.

Zur Klarstellung wird darauf hingewiesen, dass die Verläufe der Mittellinien, der Hauptachsen, der verschiedenen Längsachsen sowie der Symmetrieachsen, so wie sie in der Beschreibung und den Ansprüchen Verwendung finden, immer in einer Querschnittsebene quer zur Längsrichtung des Verbindungselementes zu sehen sind.

Das erfindungsgemäße Verbindungselement dient insbesondere zum Miteinanderverbinden von Spundbohlen mit Ball-Socket-Anschlüssen. Hierbei dient die Klauenleiste zur Aufnahme des Ball-Anschlusses der Spundbohle, während der Socket-Anschluss der Spundbohle mit der Anschlussleiste des erfindungsgemäßen Verbindungselementes in Eingriff gebracht wird.

Durch die erfindungsgemäße Gestaltung der Klauenleiste ist einerseits das Einführen der Spundbohle mit ihrem Ball-Anschluss in die Klauenleiste erleichtert, da das Maul der Klauenleiste durch den erfindungsgemäßen Verlauf der beiden Hakenleisten zueinander, gemäß dem die beiden Mittellinien sich außerhalb des Mauls der Klauenleiste schneiden, erweitert ist. Andererseits wird ein Herausspringen des Ball-Anschlusses aus der Klauenleiste durch die erfindungsgemäße Ausgestaltung der beiden Hakenleisten beim Niederrammen verhindert, da die Hakenleisten den in die Klauenleiste eingeführten Ball-Anschluss der Spundbohle weit umfassen, jedoch eventuelle Ausweichbewegungen des Ball-Anschlusses und der Klauenleiste zueinander nicht behindern. Gleichzeitig können die Hakenleisten die beim Niederrammen entstehenden hohen Kräfte aufnehmen und an die Mitteleiste ableiten.

Die Spundbohlen werden so miteinander verbunden, dass die Klauenleiste sowie die Anschlussleisten eventuelle Ausweichbewegungen der Spundbohlen untereinander beim Niederrammen ausgleichen.

Bei einer alternativen Ausführungsform des erfindungsgemäßen Verbindungselementes sind zwei im Querschnitt C-förmige Klauenleisten und eine Anschlussleiste vorgesehen.
Hierdurch ist es gleichfalls möglich, drei Spundbohlen miteinander zu verbinden. Bei dieser Ausführungsform bildet die Mittelleiste der ersten C-förmigen Klauenleiste zumindest abschnittsweise eine der beiden Hakenleisten der zweiten C-förmigen Klauenleiste.
Die zweite C-förmige Klauenleiste ist vorzugsweise so am Verbindungselement ausgeformt, dass die Symmetrieachse der zweiten Klauenleiste zumindest annähernd rechtwinklig zur Symmetrieachse der ersten Klauenleiste verläuft, wodurch etwa rechtwinklig zueinander verlaufende Spundbohlen miteinander verbunden werden können.

Die Innen- und Außenkonturen des Querschnittes des Verbindungselementes gemäß der Erfindung werden im Bereich der Klauenleiste bzw. der Klauenleisten und der Anschlussleiste bzw. der Anschlussleisten vorzugsweise durch eine Aneinanderreihung von Kreisbögen erzielt.

Nachfolgend wird die Erfindung anhand dreier Ausführungsbeispiele unter Bezugnahme auf die beigefügte Zeichnung näher erläutert. Darin zeigt:
- Fig. 1: eine Vorderansicht auf die Stirnseite eines ersten Ausführungsbeispieles eines erfindungsgemäßen Verbindungselementes mit einer C-förmigen Klauenleiste und einer Anschlussleiste;
- Fig. 2: eine Vorderansicht auf die Stirnseite einer ersten Abwandlung des in Fig. 1 gezeigten Verbindungselementes, bei dem die von der C-förmigen Klauenleiste abstehende Anschlussleiste unter einem Winkel von der Klauenleiste absteht;
- Fig. 3: eine Vorderansicht auf die Stirnseite einer zweiten Abwandlung des in Fig. 1 gezeigten Verbindungselementes, bei dem die von der C-förmigen Klauenleiste abstehende Anschlussleiste abgewinkelt ist;
- Fig. 4: eine Vorderansicht auf die Stirnseite eines zweiten Ausführungsbeispieles eines erfindungsgemäßen Verbindungselementes mit einer C-förmigen Klauenleiste und zwei abstehenden Anschlussleisten; sowie
- Fig. 5: eine Vorderansicht auf die Stirnseite eines dritten Ausführungsbeispieles eines erfindungsgemäßen Verbindungselementes mit zwei rechtwinklig zueinander verlaufenden C-förmigen Klauenleisten und einer von diesen abstehenden Anschlussleiste.

In Fig. 1 ist die Stirnseite eines ersten Ausführungsbeispieles eines erfindungsgemäßen Verbindungselementes 10 gezeigt. Das Verbindungselement 10 ist als Längsprofil mit gleichbleibender Querschnittsform ausgebildet und hat eine Länge, die der Länge der Spundbohlen entspricht, mit denen das Verbindungselement 10 verbunden werden soll.

Das Verbindungselement 10 weist eine im Querschnitt C-förmige Klauenleiste 12 auf, die aus einer Mittelleiste 14 sowie zwei Hakenleisten 16 und 18 gebildet ist. Die Mittelleiste 14 geht in die Hakenleisten 16 und 18 über und bildet mit diesen gemeinsam die C-förmige Klauenleiste 12. Die Enden der Hakenleisten 16 und 18 weisen aufeinander zu und begrenzen ein offenes Maul 20.

Die Mittelleiste 14 sowie die Hakenleisten 16 und 18 haben im wesentlichen die gleiche Dicke und verlaufen derart zueinander, dass die C-förmige Klauenleiste 12 einen im Querschnitt etwa ovalen Innenraum 22 hat.

Der Querschnitt der Klauenleiste 12 ist zu einer durch den Mittelpunkt des offenen Maules 20 und die Mitte der Mittelleiste 14 gezogenen Symmetrieachse 24 spiegelsymmetrisch ausgebildet. Verlängert man die Mittellinien 26 und 28 der Hakenleisten 16 und 18, so schneiden sich diese Mittellinien 26 und 28 auf der Symmetrieachse 24 der Klauenleiste 12 in einem Schnittpunkt S außerhalb des offenen Maules 20. Der Abstand des Schnittpunktes S entspricht dabei etwa dem halben bis dem eineinhalbfachen Wert der Dicke der Hakenleisten 16 und 18 bzw. der Mittelleiste 14.

Das Verbindungselement 10 gemäß Fig. 1 weist ferner eine Anschlussleiste 30 auf, die als Fortsetzung der Mittelleiste 14 der Klauenleiste 12 ausgebildet ist. Die Anschlussleiste 30 hat eine gerade Halsleiste 32 sowie eine sich daran anschließende Kopfleiste 34. Die Halsleiste 32 hat eine Länge in Richtung ihrer Längsachse 36 betrachtet von etwa der einbis zweifachen Dicke der Mittelleiste 14. Die Kopfleiste 34 ist im Querschnitt oval, wobei die Hauptachse 38 des Ovals rechtwinklig zur Längsachse 36 der Halsleiste 32 verläuft. Die Breite des Ovals in Richtung der Hauptachse 38 des Ovals der Kopfleiste 34 betrachtet entspricht etwa der doppelten bis dreifachen Dicke der Halsleiste 32.

In Fig. 2 ist in Vorderansicht die Stirnseite einer Abwandlung des in Fig. 1 gezeigten Verbindungselementes 10 gezeigt. Bei dieser Abwandlung 40 verläuft die Anschlussleiste 42 mit der Längsachse 44 ihrer Halsleiste 46 unter einem Winkel α von etwa 45° geneigt zur Längsachse 48 der Mitteleiste 50. Hierdurch wird erreicht, dass Spundbohlen unter einem vorgegebenen Winkel von im vorliegenden Fall 45° miteinander verbunden werden können.

Fig. 3 zeigt in Vorderansicht die Stirnseite einer zweiten Abwandlung des in Fig. 1 dargestellten Verbindungselementes 10. Bei dieser Abwandlung 60 ist die Anschlussleiste 62 durch eine Zwischenleiste 64 an die Mitteleiste 66 der C-förmlgen Klauenleiste 68 angeformt. Die Längsachse 70 der Halsleiste 72 der Anschlussleiste 62 verläuft hierbei unter einem Winkel β von etwa 45° geneigt zur Längsachse 74 der Zwischenleiste 64. Durch die Zwischenleiste 64 ist es möglich, zwei Spundbohlen in einem spitzen Winkel miteinander zu verbinden.

In Fig. 4 ist die Vorderansicht eines zweiten Ausführungsbeispieles eines modifizierten Verbindungselementes 80 gezeigt, dass wie das erste Ausführungsbeispiel gemäß der Fig. 1 eine C-förmige Klauenleiste 82 sowie eine erste Anschlussleiste 84 aufweist. Die Abmessungen dieser Komponenten entsprechen denen der Komponenten des in Fig. 1 gezeigten Verbindungselements 10.

Zusätzlich ist bei diesem Verbindungselement 80 eine zweite Anschlussleiste 86 vorgesehen, die wie die erste Anschlussleiste 84 gestaltet ist und eine Halsleiste 88 und eine Kopfleiste 90 aufweist. Die zweite Anschlussleiste 86 entspricht hierbei in ihren Abmessungen denen der korrespondierenden ersten Anschlussleiste 84. Die zweite Anschlussleiste 86 ist auf. der dem offenen Maul 92 gegenüberliegenden Seite der Klauenleiste 82 angeordnet und zur ersten Anschlussleiste 84 rechtwinklig ausgerichtet.

Fig. 5 zeigt in Vorderansicht die Stirnseite eines dritten Ausführungsbeispieles eines erfindungsgemäßen Verbindungselementes 100. Das Verbindungselement 100 hat, wie das in Fig. 1 gezeigte Verbindungselement 10, eine C-förmige Klauenleiste 102 sowie eine Anschlussleiste 104. Die Mittelleiste 106 der Klauenleiste 102 bildet jedoch gleichzeitig eine der Hakenleisten 108 und 110 einer zweiten C-förmigen Klauenleiste 112.

Die zweite Klauenleiste 112 ist hierbei identisch gestaltet und bemessen wie die erste C-förmige Klauenleiste 92, verläuft jedoch mit ihrer Symmetrieachse 114 rechtwinklig zur Symmetrieachse 116 der ersten Klauenleiste 102.

Wie aus den Fig. 1 bis 5 ersichtlich, wird für alle Verbindungselemente 10, 40, 60, 80 und 100 die Kontur des Querschnittes im Bereich der Klauenleisten 12, 68, 82, 102 und 112 sowie der Anschlussleisten 30, 42, 62, 84, 86 und 104 durch eine Aneinanderreihung einzelner Kreisabschnitte mit unterschiedlichen Radien erzielt. Die Innenkontur der Klauenleisten 12, 68, 82, 102 und 112 wird in dem der Mittelleiste 14, 50, 66 und 106 zugewandten Bereich durch einen Kreisabschnitt mit einem relativ großen Radius von beispielsweise 20 mm gebildet, an den sich jeweils ein Kreisabschnitt mit einem kleineren Radius von beispielsweise 8 mm anschließt, der die Hakenleisten 16, 18, 108 und 110 begrenzt. Die Außenkonturen der Hakenleisten 16, 18, 108 und 110 verlaufen im wesentlichen parallel dazu, wobei die Leisten eine Dicke von etwa 10 mm haben.

Bei den in den Fig. 1 und 4 gezeigten Verbindungselementen 10 und 80 schließt sich an die Außenkontur der Hakenleiste 16 wiederum ein Kreisabschnitt mit einem relativ kleinen Radius von beispielsweise 8 mm an, der in die Halsleiste 32 bzw. 88 übergeht. Der Kreisabschnitt, der den oberen Teil der Kopfleiste 34 bzw. 90 begrenzt, hat wiederum einen vergleichsweise großen Radius von beispielsweise 16 mm. Die übrigen Kreisabschnitte werden so gewählt, dass sich sanfte Übergänge ergeben.

Die Verbindungselement 10, 40, 60, 80 und 100 sind in den Fig. 1 bis 6 etwa im Maßstab 1,5:1 dargestellt, so dass die Höhe des Verbindungselementes 10, 40, 60, 80 bzw. 100 etwa 75 mm beträgt. Die größte Ausdehnung der Innenkontur der Klauenleisten 12, 68, 82 bzw. 102 und 112 beträgt etwa 28 bis 30mm, wobei die Maulöffnung etwa 15mm beträgt. Die größte Ausdehnung der Kopfleisten 34 und 90 in Richtung der Hauptachse 38 beträgt etwa 24 mm.

Abweichungen von diesen Maßen sind natürlich möglich. So kann zum Beispiel der Querschnitt der Innenkontur der Klauenleisten 12, 68, 82, 102 und 112 gestreckter ausfallen.

### Bezugszeichenliste

- 10: Verbindungselement
- 12: Klauenleiste
- 14: Mittelleiste
- 16: Hakenleiste
- 18: Hakenleiste
- 20: Maul
- 22: Innenraum
- 24: Symmetrieachse
- 26: Mittellinie
- 28: Mittellinie
- S: Schnittpunkt
- 30: Anschlussleiste
- 32: Halsleiste
- 34: Kopfleiste
- 36: Längsachse
- 38: Hauptachse

- 40: Verbindungselement
- 42: Anschlussleiste
- 44: Längsachse
- 46: Halsleiste
- 48: Längsachse
- 50: Mittelleiste
- α: Winkel

- 60: Verbindungselement
- 62: Anschlussleiste
- 64: Zwischenleiste
- 66: Mittelleiste
- 68: Klauenleiste
- 70: Längsachse
- 72: Halsleiste
- 74: Längsachse
- β: Winkel

- 80: Verbindungselement
- 82: Klauenleiste
- 84: erste Anschlussleiste
- 86: zweite Anschlussleiste
- 88: Halsleiste
- 90: Kopfleiste
- 92: Maul

- 100: Verbindungselement
- 102: erste Klauenleiste
- 104: Anschlussleiste
- 106: Mittelleiste
- 108: Hakenleiste
- 110: Hakenleiste
- 112: zweite Klauenleiste
- 114: Symmetrieachse
- 116: Symmetrieachse

## Patentansprüche

1. Verbindungselement für Spundbohlen, mit:
einer Mittelleiste (14; 50; 66; 106) und zwei von dieser ausgehenden Hakenleisten (16, 18; 108, 110), die gemeinsam eine im Querschnitt C-förmige Klauenleiste (12; 68; 82; 102, 112) bilden, wobei die Enden der Hakenleisten (16, 18; 108; 110) aufeinander zuweisen, mit ihren Enden ein offenes Maul (20) begrenzen und sich die verlängerten Mittellinien (26, 28) der Enden der Hakenleisten (16, 18; 108, 110) außerhalb des offenen Maules (20) schneiden; sowie
mindestens einer von der Klauenleiste (12; 68; 82; 102, 112) abstehenden Anschlussleiste (30; 42; 62; 84; 86; 104), die eine gerade Halsleiste (32; 46; 72; 88) und eine im Querschnitt ovale Kopfleiste (34; 90) aufweist, wobei die Hauptachse (38) der im Querschnitt ovalen Kopfleiste (34; 90) rechtwinklig zur Längsachse der Halsleiste (32; 46; 72; 88) verläuft,
**dadurch gekennzeichnet,**
**dass** die Breite des Ovals in Richtung der Hauptachse (38) des Ovals der Kopfleiste (34; 90) betrachtet der doppelten bis dreifachen Dicke der Halsleiste (32; 46; 72; 88) entspricht, wobei die Breite der Kopfleiste (34; 90) 28 mm ist und die Dicke der Halsleiste (32; 46; 72; 88) in einem Bereich von 8 bis 12 mm liegt.

2. Verbindungselement nach Anspruch 1, **dadurch gekennzeichnet, dass** die Halsleiste (32; 90) der Anschlussleiste (30; 84) mit ihrer Längsachse (36) zur Längsachse (48) der Mittelleiste (14; 50) fluchtet.

3. Verbindungselement nach Anspruch 1, **dadurch gekennzeichnet, dass** die Anschlussleiste (42) mit der Längsachse (44) ihrer Halsleiste (46) unter einem Winkel (α) zur Längsachse (48) der Mittelleiste (50) derart geneigt verläuft, dass die Kopfleiste (34) vom offenen Maul der C-förmigen Klauenleiste wegzeigt.

4. Verbindungselement nach Anspruch 3, **dadurch gekennzeichnet, dass** der Winkel (α), mit dem die Halsleiste (46) mit ihrer Längsachse (44) geneigt zur Längsachse (48) der Mittelleiste (50) verläuft, in einem Bereich von 30° bis 60° liegt, vorzugsweise zumindest annähernd 45° ist.

5. Verbindungselement nach Anspruch 1, **dadurch gekennzeichnet, dass** die Anschlussleiste (62) durch eine Zwischenleiste (64) an die Mittelleiste (66) der C-förmigen Klauenleiste (68) angeformt ist, dass die Zwischenleiste (64) mit ihrer Längsachse (70) parallel zur Längsachse der Mittelleiste (66) verläuft und dass die Halteleiste (72) der Anschlussleiste (62) mit ihrer Längsachse (74) unter einem vorgegebenen Winkel (β) derart geneigt zur Längsachse (70) der Zwischenleiste (64) verläuft, dass die Kopfleiste (62) in Richtung der C-förmigen Klauenleiste (68) zeigt.

6. Verbindungselement nach Anspruch 1 oder 2, **dadurch gekennzeichnet, dass** die Anschlussleiste (86) von der dem offenen Maul (92) der Klauenleiste (82) gegenüberliegenden Seite der Mittelleiste absteht.

7. Verbindungselement nach mindestens einem der vorhergehenden Ansprüche, **dadurch gekennzeichnet, dass** die Breite des offenen Maules (20) der Hälfte der größten Ausdehnung der Innenkontur der Klauenleiste (12; 68; 82, 102, 110) entspricht.

8. Verbindungselement nach Anspruch 1, **dadurch gekennzeichnet, dass** die Mittelleiste (106) in eine von zwei Hakenleisten (88, 90) einer zweiten im Querschnitt C-förmigen Klauenleiste (92) übergeht, deren spiegelsymmetrisch zueinander verlaufende Hakenleisten (88, 90) mit ihren Enden ein offenes Maul begrenzen.

9. Verbindungselement nach Anspruch 8, **dadurch gekennzeichnet, dass** die Symmetrieachse (114) der zweiten Klauenleiste (92) rechtwinklig zur Symmetrieachse (116) der ersten Klauenleiste (82) verläuft.

10. Verbindungselement nach Anspruch 8 oder 9, **dadurch gekennzeichnet, dass** die beiden Klauenleisten (82, 92) zumindest annähernd identisch gestaltet und bemessen sind.

11. Verbindungselement nach mindestens einem der vorhergehenden Ansprüche, **dadurch gekennzeichnet, dass** die Kontur des Querschnittes des Verbindungselementes (10; 40; 60; 80; 100) im Bereich der Klauenleiste (12; 68; 82) bzw. der Klauenleisten (82; 92) und der Anschlussleiste (30; 42; 62; 104) bzw. der Anschlussleisten (84, 86) im wesentlichen durch eine Aneinanderreihung von Kreisbögen gebildet ist.

12. Verbindungselement nach mindestens einem der vorhergehenden Ansprüche, **dadurch gekennzeichnet, dass** die Gesamtlänge von Hals- und Kopfleiste (32, 34; 46; 72; 88, 90) im Querschnitt gesehen der halben Länge der Klauenleiste (12; 68; 82) bzw. Klauenleisten (82; 92) entspricht.

## Claims

1. A connection element for sheet piles comprising:
a central strip (14; 50; 66; 106) and two hook strips (16, 18; 108, 110) extending from it that together form a claw strip (12; 68; 82; 102, 112) with C-shaped cross section, wherein the ends of the hook strips (16, 18; 108; 110) face each other, wherein the ends define an open jaw (20), and wherein the elongated centre lines (26, 28) of the ends of the hook strips (16, 18; 108; 110) intersect outside the open jaw (20); and
at least one connection strip, (30; 42; 62; 84, 86; 104) projecting from the claw strip (12; 68; 82; 102, 112), that includes a straight neck strip (32; 46; 72; 88) and
a head strip (34; 90) with an oval cross section, wherein the major axis (38) of the head strip (34; 90) with the oval cross section is perpendicular to the longitudinal axis of the neck strip (32; 46; 72; 88)
**characterized in that**
the width of the head strip (34; 90) along the major axis (38) corresponds to two to three times the thickness of the neck strip (32; 46; 72; 88), wherein the greatest width of the inner contour of the C-shaped claw strip (12; 68; 82; 102, 112) is 28mm and the thickness of the neck strip (32; 46; 72; 88) is between 8 to 12mm.

2. A connection element as defined in claim 1, **characterized in that** the longitudinal axis (36) of the neck strip (32; 90) of the connection strip (30; 84) is in alignment with the longitudinal axis (48) of the central strip (14; 50) of the claw strip (12; 82).

3. A connection element as defined in claim 1, **characterized in that** the connection strip (42) extends with the longitudinal axis (44) of its neck strip (46) at an angle (α) to the longitudinal axis (48) of the central strip (50) in such a manner that the head strip faces away from the open jaw of the C-shaped claw strip.

4. A connection element as defined in claim 3, **characterized in that** the angle (α) at which the longitudinal axis (44) of the neck strip (46) is inclined to the longitudinal axis (48) of the central strip (50) lies in a range of 30° to 60°, is preferably approximately 45°.

5. A connection element as defined in claim 1, **characterized in that** the connection strip (62) is formed by an intermediary strip (64) which merges into the central strip (66) of the C-shaped claw strip (68), **in that** the intermediary strip (64) extends with its longitudinal axis (70) parallel to the longitudinal axis of the central strip (66), and **in that** the connection strip (62) extends with the longitudinal axis (74) of its neck strip (72) at a given angle (β) to the longitudinal axis (70) of the intermediary strip (64) in such manner that the head strip points in the same direction as the C-shaped claw strip (68).

6. A connection element as defined in claim 1 or 2, **characterized in that** the connection strip (86) is on the opposite side of the central strip opposite the open jaw (92) of the claw strip (82).

7. A connection element as defined in at least one of the proceeding claims, **characterized in that** the width of the open jaw (20) is about half the greatest width of the inner contour of the claw strip (12; 68; 82; 102, 110).

8. A connection element as defined in claim 1, **characterized in that** the central strip (106) extends into one of two hook strips (92) of a second claw strip (92) with C-shaped cross section, the hook strips (88; 90) extending toward each other mirror-symmetrically form an open jaw with their ends.

9. A connection element as defined in claim 8, **characterized in that** the axis of symmetry (114) of the second claw strip (92) extends perpendicular to the axis of symmetry (116) of the first claw strip (82).

10. A connection element as defined in claim 8 or 9, **characterized in that** the two claw strips (82, 92) have approximately the same shape and dimensions.

11. A connection element as defined in at least one of the proceeding claims, **characterized in that** the contour of the cross section of the connection element (10; 40; 60; 80; 100) in the region of the claw strip (12; 68; 82) or the claw strips (82; 92) and the connection strip (30; 42; 62; 104) or the connection strips (84, 86) is formed substantially as a succession of circular arcs.

12. A connection element as defined in at least one of the prior claims, **characterized in that** the total length of neck and head strips (32, 34; 46; 72; 88; 90) seen in its cross section is about half the length of the claw strip (12; 68; 82) or claw strips (82; 92).

## Revendications

1. Élément de connexion des palplanches, avec
une âme centrale (14; 50; 66; 106) et deux crochets (16, 18; 108, 110) qui s'étendent de l'âme centrale (14; 50; 66; 106) et qui forment collectivement une mâchoire (12; 68; 82; 102, 112) avec une section transversale en forme de C, les bouts des crochets (16, 18; 108, 110) s'orientent vers l'un sur l'autre, les crochets limitent avec leurs bouts une bouche ouverte (20), et les axes de prolongements (26, 28) des bouts de ces dits crochets (16, 18; 108, 110) ont un point d' intersection dehors de la bouche (20), et
au moins profilé de raccord (30; 42; 62; 84; 86; 104) qui s'étendent de la mâchoire (12; 68; 82; 102, 112), qui a un col droit (32; 46; 72; 88) et une tête (34; 90) avec une section ovale, l'axe principal (38) de ladite tête (34; 90) est perpendiculaire à l'axe du col (32; 46; 72; 88),
**caractérisé en ce que**
la largeur de l'ovale en direction le l'axe principale (38) de l'ovale de ladite tête (34; 90) a une largeur qui est deux à trois fois la largeur du col (32; 46; 72; 88), d'où la largeur de la tête (34; 90) est 28 mm et la largeur du col (32; 46; 72; 88) est comprise entre 8 et 12 mm.

2. Élément de connexion selon la revendication 1, **caractérisé en ce que** l'axe longitudinal du col (32; 90) de raccord (30; 84) est en ligne acec l'axe longitudinal (48) de l'âme centrale (14; 50).

3. Élément de connexion selon la revendication 1, **caractérisé en ce que** l'axe longitudinale (44) du col (46) de raccord (42) fait un angle (α) avec l'axe longitudinal (48) de l'âme centrale (50), de manière que la tête (34) pointe dans la direction opposée de la bouche de la mâchoire (12) en forme de C.

4. Élément de connexion selon la revendication 3, **caractérisé en ce que** l'angle (α) entre l'axe longitudinal (44) du col (46) et l'axe longitudinal (48) de l'âme centrale (50) est compris entre 30° à 60° et vaut de préférence environ 45°.

5. Élément de connexion selon la revendication 1, **caractérisé en ce que** le profilé de raccord (62) est formée par un élément intermédiaire (64) à l'âme centrale (66) de la mâchoire (68) en forme de C, que l'axe longitudinal (70) de l'élément intermédiaire (64) est parallèle avec l'axe longitudinal de l'âme centrale (66) et que l'axe longitudinal (74) du col (72) du raccord (62) fait un angle (β) avec l'axe longitudinal (70) de l'élément intermédiaire (64), de manière que la tête (62) pointe à la direction de la mâchoire (68) en forme de C.

6. Élément de connexion selon les revendications 1 ou 2, **caractérisé en ce que** le profilé de raccord (86) s'étendent de la face de l'âme centrale arrangée opposée de la bouche du la mâchoire (82) en forme de C.

7. Élément de connexion selon l'une quelconque des revendications précédentes, **caractérisé en ce que** la largeur de la bouche (20) est la moitié de la largeur maximale du contour intérieur de la mâchoire (12; 68; 82, 102, 110) en forme de C.

8. Élément de connexion selon la revendication 1, **caractérisé en ce que** l'âme centrale (106) se prolonge en un de deux crochets (88, 90) d'une seconde mâchoire (92) en forme de C avec lesdits crochets (88, 90) qui sont symétriques en miroir l'un à l'autre et qui définissent avec leur bouts une bouche ouverte.

9. Élément de connexion selon la revendications 8, **caractérisé en ce que** l'axe de symmetrie (114) du second mâchoire (92) en forme de C est perpendiculaire à l'axe de symmetrie (116) du premier mâchoire (82) en forme de C.

10. Élément de connexion selon les revendications 8 ou 9, **caractérisé en ce que** les deux mâchoires (82, 92) en forme de C ont presque les mêmes formes et dimensions.

11. Élément de connexion selon l'une quelconque des revendications précédentes, **caractérisé en ce que** le contour de la section transversale d'élément de connexion (10; 40; 60; 80; 100) pour à la zone des sections du raccord (30; 42; 62; 104) ou à la zone des raccords (84, 86) et de la mâchoire (12; 68; 82) en forme de C ou à la zone des mâchoires (82; 92) en forme de C est principalement formé par des arcs des cercle.

12. Élément de connexion selon l'une quelconque des revendications précédentes, **caractérisé en ce que** la longeur totale de la section transversale du col et de la tête (32, 34 ; 46 ; 72 ; 88, 90) est la moitié de la longeur de la mâchoire (12 ; 68 ; 82) ou des mâchoires (82; 92).
